# DEMANDE DE BREVET EUROPEEN

(11) **EP 2 500 872 A1**
(43) Date de publication de la demande: **19.09.2012**
(21) Numéro de dépôt: 11157388.7
(22) Date de dépôt: 08.03.2011
(51) Int. Cl.: G07C 9/00, H04L 9/00

(54) **Procédé sécurisé de commande d'ouverture de dispositifs de serrure par un objet communicant de type téléphone portable**

(71) Demandeur: Openways Sas, 78810 Feucherolles (FR)
(72) Inventeur: Metivier, Pascal, 78810 FEUCHEROLLES (FR); Agueda, Aitor, 64700 HENDAYE (FR)
(74) Mandataire: Dupuis-Latour, Dominique

(57) **Abrégé**

Ce procédé consiste à : a) générer par un logiciel applicatif (SWA) un message formant clef (DKE) comprenant un champ de données crypté contenant un marqueur temporel d'horodatage ou de séquencement ; b) transférer le message à un dispositif de communication (CD) portable, détenu par un utilisateur ; c) transmettre à courte portée le message du dispositif de communication à une interface de lecture (ERED) couplée à un dispositif de serrure (LOCK) ; d) analyser le message par décryptage du champ de données et vérification de la cohérence du marqueur temporel avec une horloge interne de l'interface ou avec un numéro de séquence mémorisé dans l'interface ; et e) en cas de message conforme, envoyer de l'interface au dispositif de serrure une accréditation numérique *(OPEN)* conservée en mémoire dans l'interface et propre à commander le déverrouillage du dispositif de serrure sur reconnaissance de la conformité de cette accréditation numérique.

## Description

L'invention concerne les dispositifs de serrure commandés électriquement au moyen d'une clé dématérialisée et chiffrée, cette clé pouvant être véhiculée par un objet portatif détenu par l'utilisateur tel qu'un téléphone portable, un badge ou une carte sans contact, etc.

Par "dispositif de serrure" on entendra non seulement une serrure *stricto sensu,* c'est-à-dire un mécanisme posé par exemple sur une porte pour en condamner l'ouverture, mais également tout dispositif permettant d'aboutir à un résultat comparable, par exemple un canon de serrure considéré isolément, ou un dispositif de verrouillage plus spécifique comprenant divers organes non regroupés dans un même coffre de serrure, le but final étant d'obtenir la condamnation par des moyens mécaniques de l'accès physique à un lieu ou espace donné, et l'accès à ce lieu ou espace par déverrouillage du dispositif de serrure, sur commande d'un utilisateur, après vérification que cet utilisateur dispose bien des droits d'accès (i) qui lui sont propres et (ii) qui sont propres au dispositif de serrure. Le dispositif de serrure peut également comprendre, ou être associé à, un système d'alarme qu'il s'agit de désactiver pour permettre l'accès à un espace donné, ou inversement d'activer pour protéger cet espace avant ou après l'avoir quitté. Pour la simplicité de la description, on parlera par la suite simplement de "serrure", mais ce terme doit être entendu dans son sens le plus large, sans aucun caractère restrictif à un type d'équipement particulier.

L'objet portatif, lorsqu'il est approché de la serrure, joue le rôle d'une clé permettant d'en commander l'ouverture. On connaît de nombreux systèmes permettant de coupler l'objet portatif à la serrure par voie galvanique (carte à puce à contacts) ou non galvanique (objet portatif à couplage inductif ou carte de type RFID). Ce couplage assure entre serrure et badge une communication permettant notamment à la serrure de lire dans la mémoire du badge la donnée d'accréditation afin de commander l'ouverture si cette donnée est reconnue conforme. On peut également utiliser à la place d'un badge dédié un téléphone mobile équipé d'une puce NFC *(Near Field Communication,* communication en champ proche) et d'une antenne NFC, la carte UICC *(Universal Integrated Circuit Card,* correspondant à la "carte SIM" pour les fonctions de téléphonie GSM) du téléphone pouvant être utilisée comme élément de sécurité. La mise en communication du téléphone avec un site gestionnaire permet de procéder aisément à des vérifications en ligne, de modifier les éléments de sécurité ou d'en télécharger de nouveaux, etc.

Le WO 2011/010052 (Openways SAS) propose une technique utilisable avec n'importe quel téléphone mobile conventionnel, non nécessairement muni de circuits NFC, et sans recours obligatoire à un objet portatif additionnel dédié tel que badge ou carte. Cette technique repose sur l'utilisation d'accréditations acoustiques chiffrées CAC *(Crypto Acoustic Credential)* en forme de signaux audio à usage unique, par exemple constituées d'une succession de tonalités doubles DTMF. Ces accréditations acoustiques peuvent être générées par un site distant sécurisé et transmises au téléphone par des canaux de transmission téléphonique habituels (voix ou données), via l'opérateur de téléphonie mobile MNO *(Mobile Network Operator)* et un fournisseur de services de confiance TSM *(Trusted Service Manager).*

Pour utiliser l'accréditation, l'utilisateur approche son téléphone de la serrure et déclenche l'émission par le haut-parleur de son téléphone de la série de tonalités correspondant à l'accréditation acoustique chiffrée, de manière que ces tonalités puissent être captées par un microphone incorporé ou couplé à la serrure. Cette dernière décode l'accréditation, la vérifie et en cas de conformité déverrouille les organes mécaniques.

La demande européenne EP 09 170 475.9 du 16 septembre 2009, au nom de Openways SAS pour un *"Système de gestion sécurisé de serrures à commande numérique, adapté à un fonctionnement par accréditations acoustiques chiffrées"* décrit plus précisément la technique employée. Celle-ci consiste à utiliser les accréditations en données numériques DDC *(Digital Data Credential)* originelles, propres au fabricant de la serrure, en les conservant avec leur contenu et leur format propre, et en les convertissant en accréditations acoustiques CAC. En termes imagés, le moteur cryptographique du site sécurisé crée une "enveloppe" acoustique dans laquelle est "glissée" l'accréditation numérique DDC préexistante, et ceci indépendamment du contenu de cette dernière car le moteur cryptographique n'a pas besoin de connaître la définition des champs, le codage, etc., de l'accréditation DDC.

L'accréditation acoustique générée de cette manière est transmise au téléphone portable pour être reproduite par ce dernier devant la serrure.

Le signal acoustique capté par la serrure fait l'objet d'une conversion inverse, permettant de restituer l'accréditation en données numériques DDC originelle à partir de l'accréditation acoustique CAC détectée et analysée. En d'autres termes, le module acoustique de la serrure "ouvre l'enveloppe" (l'accréditation acoustique CAC) pour en extraire, intactes, les informations numériques DDC qui avaient été auparavant placées dans cette enveloppe par le moteur cryptographique du site distant, le tout sans intervention sur le contenu de cette accréditation numérique DDC.

Cette technique est particulièrement efficace et sûre. Notamment, le fait que ce soit la même source tierce (le fabricant/gestionnaire de la serrure) qui génère toutes les accréditations numériques DDC assure une identification sécurisée des utilisateurs habilités, quel que soit le procédé de délivrance de l'accréditation : soit par le téléphone sous forme d'une accréditation acoustique CAC, soit autrement par lecture d'une carte ou d'un badge spécifique, par exemple.

Toutefois, elle présente plusieurs inconvénients.

En premier lieu, la génération de l'accréditation acoustique impose un interfaçage de la source tierce (qui détient et délivre l'accréditation numérique DDC) avec le moteur cryptographique du site distant (qui génère les accréditations acoustiques CAC). Cet interfaçage est toujours assez difficile à mettre en oeuvre, et spécifique à chaque source tierce, d'où des surcoûts de mise en place du système.

En second lieu, l'accréditation numérique DDC représente un message de taille relativement importante, car elle doit véhiculer un nombre important d'informations, en particulier lorsqu'elle doit être utilisée avec des serrures autonomes. Le message de l'accréditation DDC doit en effet permettre de gérer diverses fonctions telles que la révocation d'anciennes autorisations, la mise à jour de la liste des utilisateurs habilités mémorisée dans la serrure, etc. L'accréditation numérique DDC peut également inclure des données spécifiques, par exemple nécessaires à la vérification d'une lecture correcte d'une carte ou d'un badge dédié, mais qui ne seront d'aucune utilité si l'accréditation est délivrée via un téléphone portable par le biais d'une accréditation acoustique CAC. De ce fait, la transmission de l'accréditation du téléphone au dispositif de serrure peut prendre un temps relativement long par rapport à la lecture d'un simple badge dédié, et ceci de façon inutile.

Le but de l'invention est de proposer une technique permettant, avec le même niveau de sécurité que ce que l'on vient d'exposer, d'éviter le recours à une accréditation numérique générée par une source tierce, avec les avantages corrélatifs suivants :
- aucune nécessité d'interfaçage avec le serveur d'une source tierce ;
- utilisation de la même technique avec tous les dispositifs de serrures, quels que soient leurs fabricants ;
- utilisation de messages relativement compacts, donc pouvant être transmis en un temps très bref ;
- possibilité de prévoir néanmoins des critères d'utilisation tels que : horaires d'accès limités, date d'expiration, accès à une ou plusieurs portes pour un utilisateur donné, etc. ;
- avec des serrures autonomes, possibilité de révoquer des autorisations antérieures données à d'autres utilisateurs avec des badges dédiés, même si cette habilitation n'est pas expirée.

Un autre but de l'invention est, dans le cas de serrures autonomes, de réaliser une resynchronisation de l'horloge interne de cette serrure.

En effet, dans la mesure où une grande partie de la sécurité du système est basée sur la gestion de l'obsolescence dans le temps des autorisations, il est important de corriger les problèmes liés à la dérive des horloges internes des serrures qui, notamment dans certaines conditions de température, peuvent avoir un impact non négligeable pouvant empêcher le système de fonctionner correctement. Il importe donc de pouvoir prendre en compte cette dérive et réajuster l'horloge interne de la serrure sur une horloge de référence avec laquelle elle doit être synchronisée.

Un autre but encore de l'invention est de permettre l'utilisation de technologies de couplage non sécurisées ― donc simples à mettre en oeuvre-entre le téléphone et la serrure, et s'affranchir ainsi de la complexité des systèmes de couplage sécurisés généralement utilisés dans les applications de contrôle d'accès.

Un exemple typique d'un couplage non sécurisé est le mode *"peer to* peer" en NFC qui, à la différence du mode "émulation de carte" n'utilise pas les éléments de sécurité du téléphone (carte SIM ou autre élément de sécurité) et n'est donc pas dépendant de l'opérateur de réseau mobile MNO qui a émis l'élément de sécurité et est susceptible d'en contrôler l'utilisation.

En effet, comme on le verra, l'invention ne cherche pas à empêcher l'interception ou la duplication des signaux échangés entre la serrure et le téléphone (ou le badge, la carte, ...), mais seulement à rendre inopérante une accréditation qui aurait été dupliquée ou reconstituée (par exemple par *reverse engineering)* et frauduleusement appliquée à la serrure. L'idée de base de l'invention est de faire en sorte que l'accréditation numérique de la source tierce, qui permet de déverrouiller la serrure, ne se situe plus dans 1"'enveloppe", mais dans un module d'interfaçage de lecture couplé à la serrure, par exemple dans le micrologiciel *(firmware)* de ce module.

De ce fait, il ne sera plus nécessaire d'interfacer l'objet portatif (téléphone portable ou autre) avec la source tierce, et plus besoin de mettre un contenu dans l'enveloppe. Celle-ci pourra être vide, c'est-à-dire qu'elle ne contiendra pas de clé de partie tierce telle qu'une accréditation numérique de type DDC comme dans le système antérieur.

Ainsi, la taille des informations à transmettre pourra être réduite dans des proportions importantes. Dans des applications particulières la taille de l'enveloppe pourra être adaptée de manière à véhiculer des informations spécifiques (horaires autorisés, date d'expiration, etc.) mais en tout état de cause la taille pourra être réduite et optimisée en fonction des vrais besoins de complexité du système, de manière à réduire la transmission à la seule enveloppe, sans contenu DDC.

Le module d'interfaçage de lecture vérifiera seulement la validité de l'enveloppe et transmettra à la serrure l'accréditation conservée en mémoire (dans le module) permettant de commander le déverrouillage de la serrure.

Le contrôle de conformité de l'invention est basé sur un horodatage ou technique équivalente (compteur séquentiel), mis en oeuvre à partir de données contenues dans un champ de l'enveloppe, dont la valeur sera comparée à une horloge interne propre de type horizontal temps réel RTC *(Real Time Clock),* ou à un compteur interne du module d'interfaçage. Dans le cas de dispositifs de serrure autonomes, 1"'ouverture" de l'enveloppe par le module d'interfaçage pourra avantageusement commander le recalage de l'horloge interne du module, de manière à éviter les dérives excessive de cette horloge interne.

Toujours dans le cas de dispositifs autonomes, l'ouverture de l'enveloppe pourra également commander la révocation de toute autorisation antérieure d'ouverture donnée à un utilisateur. Par exemple, dans le cas d'une application hôtelière, l'ouverture de la porte par un nouveau client détenteur d'un objet portatif (téléphone portable ou autre) révoquera automatiquement toute autorisation donnée à un client antérieur, même si cette autorisation n'est pas expirée, et ceci sans avoir à reprogrammer la serrure.

En tout état de cause, et à la différence des systèmes conventionnels à badges ou à clés, il ne s'agit pas d'empêcher la duplication d'une enveloppe, mais seulement de rendre inopérante une enveloppe dupliquée. Il sera ainsi possible d'utiliser des technologies de couplage non sécurisées, simples et sûres, entre l'objet portatif (téléphone ou badge) et l'interface de lecture de la serrure.

Plus précisément, l'invention propose un procédé caractérisé par les étapes suivantes :
a) générer par un logiciel applicatif un message formant clef, ce message comprenant un champ de données crypté contenant un marqueur temporel, ce marqueur temporel étant un marqueur d'horodatage par une horloge de référence couplée au logiciel applicatif, ou un marqueur de séquencement incrémenté par le logiciel applicatif ;
b) transférer le message à un dispositif de communication portable, détenu par un utilisateur ;
c) transmettre le message, par une technique de transmission à courte portée, du dispositif de communication à une interface de lecture couplée à un dispositif de serrure ;
d) analyser le message au sein de l'interface de lecture par décryptage du champ de données, et vérification de la cohérence du marqueur temporel contenu dans le champ de données avec une horloge interne de l'interface de lecture dans le cas d'un marqueur d'horodatage, ou avec un numéro de séquence mémorisé dans l'interface de lecture dans le cas d'un marqueur de séquencement ; et
e) en cas de message avéré conforme à la suite des vérifications de l'étape d), envoyer de l'interface de lecture au dispositif de serrure une accréditation numérique, conservée en mémoire dans l'interface de lecture, propre à commander le déverrouillage du dispositif de serrure sur reconnaissance de la conformité de cette accréditation numérique.

Très avantageusement, le message généré à l'étape a) comporte en outre un champ contenant un identifiant de méthode de cryptage, et le champ de données est crypté par ladite méthode de cryptage, et l'étape d) comprend en outre une lecture de l'identifiant de méthode de cryptage dans le champ non crypté, et le décryptage du champ de données est opéré par application de la méthode de cryptage lue.

Le champ contenant l'identifiant de méthode de cryptage est de préférence un champ non crypté, ou crypté selon un cryptage prédéterminé. À l'étape a) le logiciel applicatif sélectionne la méthode de cryptage identifiée dans le message parmi une pluralité de méthodes de cryptage possibles, ladite sélection étant opérée de manière pseudo-aléatoire selon un algorithme secret prédéterminé ; et à l'étape d), après lecture de l'identifiant de méthode de cryptage dans le champ non crypté, l'interface de lecture sélectionne, par mise en oeuvre d'un algorithme secret prédéterminé de correspondance, la méthode à utiliser pour le décryptage du champ de données parmi une pluralité de méthodes conservées en mémoire.

Selon diverses caractéristiques subsidiaires avantageuses :
- lorsque le marqueur temporel est un marqueur d'horodatage par une horloge couplée au logiciel applicatif, il est prévu en outre une étape consistant à recaler l'horloge interne de l'interface de lecture à partir du marqueur temporel lu dans le champ de données ;
- lorsque le marqueur temporel est un marqueur de séquencement, il est prévu en outre, en cas de message avéré conforme suite aux vérifications de l'étape d), une étape consistant à mettre à jour le numéro de séquence mémorisé dans l'interface de lecture à partir du marqueur temporel lu dans le champ de données ;
- il est prévu en outre, en cas de message avéré conforme suite aux vérifications de l'étape d), une étape consistant à invalider, si elle est présente, une précédente habilitation relative à un utilisateur antérieur, stockée dans l'interface de lecture ;
- l'étape a) est exécutée au sein d'un serveur distant intégrant le logiciel applicatif ;
- le dispositif de communication est un téléphone portable, et l'étape a) est exécutée au sein du dispositif de communication par une *midlet* interne intégrant le logiciel applicatif ;
- le champ de données crypté contient en outre des conditions spécifiques d'autorisation d'accès, et l'étape d) comprend en outre une sous-étape de vérification de la conformité des conditions spécifiques d'autorisation d'accès lues dans le champ de données ;
- l'étape c) de transmission du message du dispositif de communication à l'interface de lecture est une transmission sans contact galvanique par un moyen du groupe formé par : transmission de signaux acoustiques ; transmission inductive NFC, notamment en mode *peer-to-peer ;* transmission radiofréquence, notamment *Bluetooth ;* transmission de signaux lumineux, notamment IR ; transmission de vibrations par contact mécanique.

On va maintenant décrire un exemple de mise en oeuvre du dispositif de l'invention, en référence aux dessins annexés où les mêmes références numériques désignent d'une figure à l'autre des éléments identiques ou fonctionnellement semblables.
La Figure 1 est une représentation schématique des différents éléments impliqués dans la mise en oeuvre de l'invention.
La Figure 2 illustre la structure du bloc de données utilisé par le procédé de l'invention.

L'invention est basée sur l'utilisation de messages ci-après désignés DKE *(Digital Key Envelope).* Ces messages DKE sont générés par un logiciel applicatif SWA *(SoftWare Application)* symbolisé par le bloc 10 sur la Figure 1, sur la base notamment d'une horloge de référence 12 et/ou d'un compteur de séquence 14.

Les messages DKE sont transmis, par différents modes qu'on exposera plus bas, à des dispositifs de communication CD *(Communication Device)* référencés 16, qui peuvent être constitués par un téléphone portable, une télécommande dédiée, un système informatique, etc.

En variante, le logiciel applicatif SWA peut être intégré au dispositif de communication CD 16, ou dans un autre dispositif informatique, dès lors qu'il permet de mettre en oeuvre la référence temporelle constituée par l'horloge 12 et/ou le compteur de séquence 14 pour identifier de manière sûre le dispositif de communication 16 recevant et utilisant le message DKE.

Le message DKE est constitué d'un flux de données destinées à permettre l'ouverture du dispositif de serrure 18. Ce message est transmis par le dispositif de communication CD 16 à un module d'interfaçage 20, dénommé ERED *(Envelope Reading Electronic Device),* faisant partie du dispositif de serrure 18.

Le couplage entre le dispositif de communication 16 et le dispositif de serrure 20 peut être opéré par diverses techniques en elles-mêmes bien connues telles que transmission acoustique, couplage inductif de type NFC (notamment en mode *peer to peer),* couplage *Bluetooth,* autre couplage radiofréquence, couplage infrarouge, couplage lumineux, couplage par vibrations, etc., ce couplage n'ayant aucunement besoin d'être sécurisé, comme on l'a indiqué plus haut.

De façon caractéristique, le message DKE ne transporte pas d'accréditation numérique de type DDC émise par une source tierce (fabricant de serrures), et c'est le message DKE qui devient lui-même une accréditation, même en l'absence d'accréditation numérique véhiculée par le message.

L'interface 20 vérifie l'intégrité et la validité du message DKE qu'il reçoit et envoie une commande CMD à la serrure, notamment une commande de déverrouillage *(OPEN),* mais également une commande de révocation d'une autorisation donnée à un utilisateur antérieur *(CANCEL),* ou toute autre commande utile à la gestion du dispositif de serrure.

L'interface 20 est un logiciel qui est mis en oeuvre par un microcontrôleur 22 et un circuit de réception 24 propre à recevoir le message DKE qui lui est transmis par l'un des modes de couplage évoqués plus haut. Le microcontrôleur 22 est également relié à une horloge temps réel RTC interne 26 (indépendante ou incluse dans le microcontrôleur 22), propre à l'interface 20 et/ou à un compteur de séquence 28, de manière à pouvoir disposer d'un repère temporel qui sera comparé à la référence temporelle du logiciel applicatif SWA 10 (horloge 12 et/ou compteur de séquence 14), après que cette dernière ait été transmise via le message DKE et reçue par le microcontrôleur 22. L'interface 20 comporte également une mémoire 30 permettant en particulier de gérer les différentes opérations de décryptage du message DKE reçu.

Le dispositif de serrure 20 peut être également prévu pour être utilisé en combinaison avec des clés ou badges dédiés faisant fonction d'accréditation physique, c'est-à-dire que la détection d'un tel badge sera considérée comme une habilitation donnée au porteur de ce badge.

La transmission du message DKE du logiciel applicatif 10 au dispositif de communication CD 16 peut être effectuée de différentes manières.

Un *premier mode de transmission* est un mode temps réel "en ligne", avec une transmission immédiate et directe au moment de l'utilisation, c'est-à-dire au moment où l'ouverture de la serrure est demandée.

En variante, la transmission peut être également exécutée par un procédé de type *"call back"* où l'utilisateur entre en contact téléphonique avec un site distant, qui ne lui répond pas immédiatement mais après raccrochage fait sonner le téléphone mobile pour que l'utilisateur établisse à nouveau le contact avec le site, et c'est à ce moment que le message DKE lui est délivré.

Ce mode "en ligne" est particulièrement simple à mettre en oeuvre, dans la mesure où il suffit d'utiliser par exemple une infrastructure de réseau téléphonique mobile (voix ou données) existante, sans adaptation préalable du téléphone et sans aucune intervention préalable sur celui-ci.

Un autre avantage réside dans la possibilité de vérifier en temps réel que le téléphone appartient bien à un utilisateur autorisé, avec la possibilité de prendre en compte immédiatement une "liste noire" d'utilisateurs.

De plus, grâce à ce mode en ligne, il est possible de disposer au niveau d'un site distant d'un grand nombre d'informations sur l'utilisation faite du message, notamment la date et l'heure de son utilisation, et éventuellement la situation géographique de l'utilisateur par identification de la cellule du réseau d'où émane l'appel de l'utilisateur.

En particulier, dans la mesure où l'on dispose d'une communication bidirectionnelle entre la serrure et le serveur distant (via le module d'interfaçage ERED 20 et le dispositif de communication CD 16 couplé en mode *peer-to-peer)* il devient possible de faire remonter au serveur une information confirmant la bonne utilisation du message DKE et l'ouverture effective de la serrure, le tout avec indication de la date et de l'heure d'utilisation, de l'identité de la serrure, de celle du dispositif de communication CD utilisé, etc.

Une autre fonctionnalité disponible avec le mode en ligne est la possibilité de programmer ou reprogrammer la serrure. Pour cela, lorsque le dispositif de communication CD 16 est couplé au serveur distant via le module d'interfaçage ERED 20, le système lit l'identifiant UID *(Unique IDentifier)* mémorisé dans la serrure (identifiant qui est attribué de manière unique et permet d'identifier de façon univoque la serrure) et le transmet au serveur, éventuellement après que lui ait été adjoint un nom abrégé explicite ("cave", "garage", porte de service", etc.) donné par l'utilisateur au moyen du dispositif de communication. Après les vérifications usuelles, le serveur enverra en retour, dans le champ de données du message DKE, les données de (re)programmation de la serrure.

La lecture et l'envoi au serveur de l'identifiant unique UID de la serrure peut également servir à une mise en oeuvre simplifiée de la commande d'ouverture. En effet, dans la mesure où le serveur dispose d'un identifiant de serrure, qu'il peut vérifier et confronter aux informations correspondantes qu'il détient dans sa base de données, il est possible à ce serveur de localiser en temps réel l'utilisateur lorsqu'il demande l'ouverture de la serrure par envoi d'une requête au serveur. Une fois les vérifications usuelles effectuées, le serveur pourra envoyer en retour un message DKE autorisant l'ouverture de cette serrure particulière, mais ne contenant que les informations strictement indispensables à cette ouverture. La taille du message, et le temps nécessaire à sa transmission, peuvent être de cette manière réduits dans des proportions importantes.

Le mode en ligne offre ainsi un nombre important de potentialités, grâce à la possibilité d'établir une liaison bidirectionnelle directe entre la serrure et le serveur.

En revanche, ce mode implique de disposer d'un accès au réseau mobile, ce qui n'est pas toujours possible (parkings souterrains, zones non couvertes, etc.).

Un *autre mode de transmission,* "hors ligne", est utilisable notamment si l'accès au réseau n'est pas assuré au moment de l'utilisation.

Dans ce cas, le dispositif de communication CD se connecte à l'avance au site distant et reçoit de celui-ci un nombre prédéterminé de messages DKE générés par le logiciel applicatif SWA au niveau du site distant. Ces messages DKE sont stockés de façon sûre dans le téléphone. Au moment de l'utilisation, l'utilisateur lance une application intégrée à son téléphone qui recherche le premier message DKE parmi ceux qui ont été stockés, et le transmet à l'interface de serrure, puis le supprime de la mémoire, et ainsi de suite pour les messages suivants.

Chacun des messages DKE générés et stockés est individualisé de façon unique par un marqueur temporel sous forme d'un numéro de séquence différent, ceci afin de rendre inopérante un DKE qui aurait été dupliqué ou reconstitué (cet aspect sera développé plus bas en détail). Avantageusement, le message DKE comporte également un numéro de séquence auxiliaire qui est le même pour tous les DKE envoyés à un même dispositif de communication CD au cours d'une même session de téléchargement et de stockage de DKE. Si la serrure détecte une incrémentation de ce numéro auxiliaire, elle interprétera cette modification comme un changement d'utilisateur, et pourra alors ordonner la révocation de toute habilitation donnée à un précédent utilisateur et conservée dans la mémoire de l'interface de lecture 20 (purge des habilitations antérieures). L'application permettant cette mise en oeuvre est une *midlet* conservée dans le téléphone, préalablement envoyée à celui-ci par l'opérateur de réseau mobile, ou bien téléchargée ou reçue via une connexion Internet. Lorsque la provision de messages DKE mémorisés dans le téléphone sera épuisée, ou sera en voie d'épuisement, et que l'utilisateur sera à nouveau capable d'accéder au réseau, cette réserve de messages sera rechargée pour permettre des utilisations ultérieures.

La Figure 2 illustre la structure de base d'un message DKE.

Celui-ci comporte deux zones, une zone I non-cryptée, ou cryptée avec une méthode connue à l'avance, et une zone II cryptée contenant des données DATA et un marqueur temporel tel qu'un horodatage TS ou un numéro de séquence SEQ.

La zone I contient un indicateur CM de méthode de cryptage, qui fait référence à une méthode choisie parmi plusieurs méthodes différentes possibles, la zone II ayant été cryptée par le logiciel applicatif SWA 10 au moyen de la méthode sélectionnée indiquée dans le champ CM de la zone I.

Avantageusement, la méthode de cryptage utilisée pour crypter la zone II est modifiée à chaque génération d'un nouveau message DKE par le logiciel applicatif SWA 10, et la sélection de la méthode de cryptage CM est opérée par un algorithme de génération pseudo-aléatoire, de manière à rendre imprévisible la détermination de la méthode de cryptage qui sera choisie. Les méthodes de cryptage peuvent être aussi bien des méthodes connues telles que AES, 3DES, etc., que des méthodes de cryptage "propriétaires" propres au concepteur du système.

Lorsqu'il reçoit le message DKE, l'interface 20 lit dans le champ I l'indicateur CM de méthode de cryptage utilisée, sélectionne parmi plusieurs algorithmes celui correspondant à la méthode CM lue dans le message DKE, et décrypte la zone II par cette méthode, de manière à délivrer en clair les champs de données DATA et de marqueur temporel TS/SEQ.

La longueur du message DKE peut être une longueur fixe (message statique) ou variable (message dynamique).

Dans le cas d'un message statique, correspondant à la configuration la plus simple, le champ de données DATA peut comprendre les informations suivantes :
- identification du site où se trouve la ou les serrures que l'utilisateur est autorisé à ouvrir ;
- identification de la porte ou des portes du site que l'utilisateur est autorisé à ouvrir ;
- en-tête indiquant qu'il s'agit d'un message statique et donnant sa longueur ;
- dans le cas d'un horodatage, écart maximal autorisé entre l'horodatage donné par l'interface au moment de l'ouverture et l'horodatage contenu dans le message ;
- nombre limité d'ouvertures autorisées d'une même porte ;
- nombre limité d'ouvertures de porte du site, etc.

Dans le cas d'un message dynamique, il est possible d'allonger le champ de données (la longueur étant indiquée dans l'en-tête) pour prendre en compte des informations telles que :
- accès à la porte n° 1, n° 2, ..., n° *n ;*
- accès aux portes dont le numéro est compris dans la plage x à *y* ;
- date d'expiration de l'autorisation, etc.

La validité du message DKE est contrôlée par comparaison de l'information contenue dans le champ TS/SEQ du message reçu (information qui reflète l'état de l'horloge de référence 12 et/ou du compteur 14 associé au logiciel applicatif 10 ayant généré le message) avec la valeur de l'horloge temps réel 26 et/ou du compteur de séquence 28 de l'interface 20.

Une comparaison entre les horloges 12 et 26 n'est concevable que dans le cas d'une transmission directe, en ligne, du message DKE depuis le logiciel applicatif SWA 10 jusqu'à l'interface 20. La cohérence entre les valeurs des deux horloges est appréciée à une incertitude près, nécessaire du fait de la dérive possible de l'horloge temps réel 26 de l'interface 20 qui appartient à un dispositif autonome, cette tolérance pouvant être prédéterminée, ou spécifiée dans un champ du message DKE. Par ailleurs, si le message DKE est conforme, l'horloge 26 est recalée sur l'horloge de référence 12, c'est-à-dire sur la donnée d'horodatage TS contenue dans le message DKE.

Le contrôle de cohérence entre les compteurs de séquence 14 et 28 est en revanche applicable dans tous les cas, et notamment lorsque le message DKE n'est pas transmis en temps réel. Le séquencement suit un algorithme prédéterminé (linéaire ou non), connu des seuls logiciel applicatif SWA 10 et interface 20. En cas de cohérence entre les compteurs de séquence 14 et 28, le compteur 28 est mis à jour, en lui donnant la valeur du compteur 14 lue dans le message DKE.

En cas de conformité de l'horodatage et/ou du compteur de séquence, l'interface 20 émet une accréditation numérique CMD à destination de la serrure proprement dite 18 permettant d'ouvrir celle-ci (commande *OPEN).* Avantageusement, la commande d'ouverture valide est suivie d'une commande d'invalidation *(CANCEL)* de toute autorisation précédemment donnée à un utilisateur différent, qui serait encore présente dans le dispositif de serrure.

## Revendications

1. Un procédé sécurisé de commande d'ouverture de dispositifs de serrure, **caractérisé par** les étapes suivantes :
a) générer par un logiciel applicatif (SWA) un message formant clef (DKE), ce message comprenant un champ de données crypté contenant un marqueur temporel, ce marqueur temporel étant un marqueur d'horodatage par une horloge de référence couplée au logiciel applicatif, ou un marqueur de séquencement incrémenté par le logiciel applicatif ;
b) transférer le message à un dispositif de communication (CD) portable, détenu par un utilisateur ;
c) transmettre le message, par une technique de transmission à courte portée, du dispositif de communication à une interface de lecture (ERED) couplée à un dispositif de serrure (LOCK) ;
d) analyser le message au sein de l'interface de lecture par :
- décryptage du champ de données, et
- vérification de la cohérence du marqueur temporel contenu dans le champ de données avec une horloge interne de l'interface de lecture dans le cas d'un marqueur d'horodatage, ou avec un numéro de séquence mémorisé dans l'interface de lecture dans le cas d'un marqueur de séquencement ; et
e) en cas de message avéré conforme à la suite des vérifications de l'étape d), envoyer de l'interface de lecture au dispositif de serrure une accréditation numérique (OPEN), propre à commander le déverrouillage du dispositif de serrure sur reconnaissance de la conformité de cette accréditation numérique.

2. Le procédé de la revendication 1 dans lequel :
- le message généré à l'étape a) comporte en outre un champ contenant un identifiant de méthode de cryptage (CM), et le champ de données est crypté par ladite méthode de cryptage, et
- l'étape d) comprend en outre une lecture de l'identifiant de méthode de cryptage dans le champ non crypté, et le décryptage du champ de données est opéré par application de la méthode de cryptage lue.

3. Le procédé de la revendication 2 dans lequel le champ contenant l'identifiant de méthode de cryptage est un champ non crypté, ou crypté selon un cryptage prédéterminé.

4. Le procédé de la revendication 2 dans lequel :
- à l'étape a) le logiciel applicatif sélectionne la méthode de cryptage identifiée dans le message parmi une pluralité de méthodes de cryptage possibles, ladite sélection étant opérée de manière pseudo-aléatoire selon un algorithme secret prédéterminé ; et
- à l'étape d), après lecture de l'identifiant de méthode de cryptage dans le champ non crypté, l'interface de lecture sélectionne, par mise en oeuvre d'un algorithme secret prédéterminé de correspondance, la méthode à utiliser pour le décryptage du champ de données parmi une pluralité de méthodes conservées en mémoire.

5. Le procédé de la revendication 1 dans lequel, lorsque le marqueur temporel est un marqueur d'horodatage par une horloge couplée au logiciel applicatif, il est prévu en outre une étape consistant à :
f) recaler l'horloge interne de l'interface de lecture à partir du marqueur temporel lu dans le champ de données.

6. Le procédé de la revendication 1 dans lequel, lorsque le marqueur temporel est un marqueur de séquencement, il est prévu en outre, en cas de message avéré conforme suite aux vérifications de l'étape d), une étape consistant à :
f) mettre à jour le numéro de séquence mémorisé dans l'interface de lecture à partir du marqueur temporel lu dans le champ de données.

7. Le procédé de la revendication 1 dans lequel il est prévu en outre, en cas de message avéré conforme suite aux vérifications de l'étape d), une étape consistant à :
f) invalider, si elle est présente, une précédente habilitation relative à un utilisateur antérieur, stockée dans l'interface de lecture.

8. Le procédé de la revendication 1 dans lequel l'étape a) est exécutée au sein d'un serveur distant intégrant le logiciel applicatif.

9. Le procédé de la revendication 1 dans lequel le dispositif de communication est un téléphone portable, et l'étape a) est exécutée au sein du dispositif de communication par une *midlet* interne intégrant le logiciel applicatif.

10. Le procédé de la revendication 1 dans lequel :
- le champ de données crypté contient en outre des conditions spécifiques d'autorisation d'accès, et
- l'étape d) comprend en outre une sous-étape de vérification de la conformité des conditions spécifiques d'autorisation d'accès lues dans le champ de données.

11. Le procédé de la revendication 1 dans lequel l'étape c) de transmission du message du dispositif de communication à l'interface de lecture est une transmission sans contact galvanique par un moyen du groupe formé par : transmission de signaux acoustiques ; transmission inductive NFC, notamment en mode *peer-to-peer ;* transmission radiofréquence, notamment *Bluetooth ;* transmission de signaux lumineux, notamment IR ; transmission de vibrations par contact mécanique.
